# EUROPÄISCHE PATENTSCHRIFT

(11) **EP 2 476 357 B1**
(45) Veröffentlichungstag und Bekanntmachung des Hinweises auf die Patenterteilung: **20.07.2016**
(21) Anmeldenummer: 11151175.4
(22) Anmeldetag: 17.01.2011
(51) Int. Cl.: A47K 17/02

(54) **Stützgriff-Anordnung**
Support handle assembly
Agencement de poignée d'appui

(43) Veröffentlichungstag der Anmeldung: 18.07.2012
(73) Patentinhaber: HEWI Heinrich Wilke GmbH, 34454 Bad Arolsen (DE)
(72) Erfinder: De Backer, Gerard, 34454 Bad Arolsen (DE)
(74) Vertreter: Tappe, Hartmut

(56) Entgegenhaltungen:
- EP-A2- 1 967 112
- DE-A1-102006 045 867
- US-A1- 2006 053 547

## Beschreibung

Die vorliegende Erfindung betrifft eine Stützgriff-Anordnung nach dem Oberbegriff des Anspruchs 1.

Stützgriff-Anordnungen der eingangs genannten Art werden als Hilfsmittel insbesondere im Bereich von Sanitäreinrichtungen eingesetzt und sollen insbesondere älteren und/oder gehbehinderten Menschen eine Abstützung oder Sicherung ihres Gleichgewichts bei Benutzung der Sanitäreinrichtungen ermöglichen. Um die zum Teil nicht unbeträchtliche Belastung der Stützgriff-Anordnung, also die bei einer Abstützung des Körpergewichts möglichen Stützlasten, ohne eine Deformation des Griffrohrs aufnehmen zu können, sind die Griffrohre derartiger Stützgriff-Anordnungen in den Fällen, in denen die Griffrohrlängen eine definierte Auskragung überschreiten, mit einem Stützholm versehen, der das frei auskragende Ende des Griffrohrs gegen die Wand bzw. die Montageplatte abstützt. Dabei ist der sich zwischen der Wand oder Montageplatte und dem freien Ende des Griffrohrs erstreckende Stützholm über Anschlusseinrichtungen mit der Wand oder der Montageplatte und dem freien Griffrohrende verbunden.

Eine Stützgriff-Anordnung der eingangs genannten Art, die als eine gegenüber der Montageplatte verschwenkbare Stützgriff-Anordnung ausgebildet ist, ist etwa aus der EP 1 093 751 A2 bekannt. Bei der bekannten Anordnung ist zur Ausbildung der ersten Anschlusseinrichtung ein parallel zum Griffrohr verlaufender Stützholm mit einem wandseitigen Anschlussende über einen Verbindungsstab kraftschlüssig mit dem an die Montageplatte kraftschlüssig angeschlossenen Anschlussende des Griffrohrs verbunden. Als zweite Anschlusseinrichtung ist das dem freien Griffrohrende zugeordnete Anschlussende des Stützholms über ein separates, hier halbkreisbogenförmiges Anschlussstück mit dem freien Griffrohrende verbunden. Insbesondere aufgrund der als separates Teil ausgebildeten Anschlusseinrichtung erweist sich die bekannte Stützgriff-Anordnung als relativ komplex in der Ausführung, womit ein entsprechender Montageaufwand bei der Herstellung bzw. Montage der bekannten Stützgriff-Anordnung verbunden ist.

Aus der US 2006/053547 A1 ist eine Stützgriff-Anordnung bekannt, bei der ein Stützholm, der zur Abstützung eines Griffrohrs dient, an einem Anschlussende über eine Muffenverbindung mit dem Griffrohr verbunden ist.

Die DE 10 2006 045867 A1 zeigt eine Stützgriff-Anordnung mit einem Griffrohr, dessen freies Ende von einem Stützholm abgestützt wird, der mit einem Anschlussende über eine Schweißverbindung mit dem Griffrohrende verbunden ist.

Aus der EP 1 967 112 A2 ist eine Stützgriff-Anordnung bekannt mit einem Griffrohr, dessen freies Ende von einem Stützholm abgestützt wird, der über ein Bogenstück oder eine Anschlussplatte mit dem Griffrohr verbunden ist.

Der vorliegenden Erfindung liegt die Aufgabe zugrunde, eine Stützgriff-Anordnung vorzuschlagen, die über eine besonders einfach ausgestaltete und dennoch betriebssichere Anschlusseinrichtung zur kraftschlüssigen Verbindung des dem freien Griffrohrende zugewandten Anschlussendes des Stützholms verfügt und somit eine vereinfachte Herstellung bzw. Montage der Stützgriff-Anordnung ermöglicht.

Diese Aufgabe wird durch eine Stützgriff-Anordnung mit den Merkmalen des Anspruchs 1 gelöst.

Bei der erfindungsgemäßen Stützgriff-Anordnung ist zur Ausbildung der dem freien Griffrohrende zugeordneten zweiten Anschlusseinrichtung zwischen einem Anschlussende des Stützholms und dem Griffrohr eine Eingriffsverbindung ausgebildet, derart, dass das Anschlussende und das Griffrohr einen spitzen Anschlusswinkel einschließen und das Anschlussende durch eine Eintrittsöffnung in das Griffrohr eingeführt ist, derart, dass sich ein axiales Stützende des Stützholms an einem durch eine Rohrinnenwand des Griffrohrs gebildeten Stützanschlag abstützt.

Bei der erfindungsgemäßen Stützgriff-Anordnung ist demnach eine kraftschlüssige Verbindung des dem freien Griffrohrende des Griffrohrs zugewandten Anschlussendes des Stützholms mit dem Griffrohr in besonders einfacher Art und Weise dadurch möglich, dass die Anschlusseinrichtung als Steckverbindung ausgebildet ist, bei der das Anschlussende in das Griffrohr eingeführt ist. Da sich das axiale Stützende des Stützholms an der Rohrinnenwand des Griffrohrs abstützt, bewirkt eine auf das Griffrohr wirkende Stützlast eine das Griffrohr und das Anschlussende des Stützholms zusammenführende Reaktionskraft, so dass besondere Maßnahmen, die einer Trennung der Eingriffsverbindung entgegenwirken, zur Sicherung der Eingriffsverbindung nicht notwendig sind. Vielmehr ist durch die Art und Weise der Ausführung der Anschlusseinrichtung die Eingriffsverbindung selbstsichernd ausgeführt, ohne dass das Anschlussende zusätzlich mit dem Griffrohr stoff- oder kraftschlüssig verbunden sein müsste.

Insbesondere ist es nicht notwendig, eine Schweiß- oder Lotverbindung zwischen dem Anschlussende des Stützholms und dem Griffrohr vorzusehen, um die Eingriffsverbindung zu sichern. Diese "selbstsichernde" Wirkung wird noch dadurch unterstützt, dass das Anschlussende und das Griffrohr unter einem spitzen Anschlusswinkel zusammentreffen, so dass insbesondere im Griffrohr aufgrund der Stützlast auftretende Schubbelastungen unmittelbar als Druckkräfte in den Stützholm eingeleitet werden können.

Da die in der Griffrohrwandung ausgebildete Eintrittsöffnung einen Öffnungsrand aufweist, der korrespondierend zum Umfang des Anschlussendes des Stützholms in einer durch einen Öffnungsquerschnitt der Eintrittsöffnung definierten Öffnungsebene verläuft, ist ein im wesentlichen spaltfreier Anschluss des Stützholms an das Griffrohr möglich, so dass nicht nur der Öffnungsrand der Eintrittsöffnung im Griffrohr zur Krafteinleitung in den Stützholm zusätzlich zu dem durch die Rohrinnenwand des Griffrohrs gebildeten Stützanschlag beiträgt, sondern darüber hinaus ein äußerlich besonders ästhetisch anmutender Anschluss des Stützholms an das Griffrohr ermöglicht wird, der im wesentlichen keiner weiteren Nachbearbeitung, beispielsweise durch Verfüllen eines Spaltes, bedarf, um auch höchsten ästhetischen Ansprüchen gerecht zu werden.

Um eine insbesondere hinsichtlich der auftretenden Flächenpressung schonende Krafteinleitung vom Griffrohr in den Stützholm zu ermöglichen, ist es vorteilhaft, wenn das axiale Stützende des Stützholms eine an eine Anschlagfläche des Stützanschlags des Griffrohrs angeschmiegte Stirnfläche aufweist.

Insbesondere bei der Verwendung besonders dünnwandiger Rohre als Stützholm kann es sich als vorteilhaft erweisen, wenn der Stützanschlag durch eine gegen die Rohrinnenwand anliegende Stützplatte gebildet ist, so dass im Übergangsbereich zwischen dem axialen Stützende des Stützholms und dem Griffrohr auftretende Spannungsspitzen abgebaut werden können.

In einer in ihrer Relativposition gegenüber der Wand unveränderlich ausgebildeten Stützgriff-Anordnung, bei der zur Ausbildung der kraftschlüssigen Verbindung zwischen dem Griffrohr und der Montageplatte das Anschlussende des Griffrohrs starr mit der Montageplatte verbunden ist, kann sich der Stützholm zur Ausbildung der ersten Anschlusseinrichtung mit einem Stützholmende an der Montageplatte oder der Befestigungswand abstützen, so dass ein besonders einfacher Aufbau einer Stützgriff-Anordnung ermöglicht wird.

Bei einer hinsichtlich ihrer Relativposition gegenüber der Wand variablen Stützgriffanordnung, bei der zur Ausbildung der kraftschlüssigen Verbindung zwischen dem Griffrohr und der Montageplatte das Anschlussende des Griffrohrs mittels einer Schwenkgelenkanordnung um eine horizontale Schwenkachse verschwenkbar mit der Montageplatte verbunden ist, kann der Stützholm zur Ausbildung der ersten Anschlusseinrichtung besonders vorteilhaft über einen Verbindungsstab kraftschlüssig mit dem Griffrohr verbunden sein, so dass das Griffrohr zusammen mit dem Stützholm eine in ihrer Gesamtheit gegenüber der Montageplatte verschwenkbare Griffrohr-Anordnung ausbildet, wobei zur Montage des Stützholms am Griffrohr neben der als Steckverbindung ausgebildeten Anschlusseinrichtung am freien Ende des Griffrohrs lediglich eine durch den Verbindungsstab gebildete Anschlusseinrichtung stoff- oder kraftschlüssig auszuführen ist.

Unabhängig von einer starren oder einer verschwenkbaren Ausführung der Stützgriff-Anordnung ist der Begriff "Montageplatte" im Zusammenhang mit der Erfindung nicht beschränkt auf eine plattenförmige Ausgestaltung zu verstehen, sondern allgemein als eine Wandanschlußeinrichtung, die eine rückseitige Anlage an die Befestigungswand ermöglicht.

Wenn darüber hinaus zur Ausbildung der kraftschlüssigen Verbindung zwischen dem Griffrohr und dem Stützholm der Verbindungsstab lösbar mit dem Griffrohr und/oder dem Stützholm verbunden ist, ist die Montage bzw. die Verbindung des Stützholms mit dem Griffrohr in besonders einfacher Art und Weise durchführbar.

Als besonders vorteilhaft erweist es sich in dem vorgenannten Fall, wenn der Verbindungsstab als Stabhülse ausgebildet ist, die vermittels einer in der Stabhülse aufgenommenen Verbindungsschraube sowohl mit dem Griffrohr als auch mit dem Stützholm kraftschlüssig verbunden ist. Nachfolgend wird ein bevorzugtes Ausführungsbeispiel der Erfindung anhand der Zeichnung näher erläutert.

Es zeigen:
- **Fig. 1:**: eine Stützgriff-Anordnung in isometrischer Darstellung mit einem über eine Schwenklageranordnung mit einer Montageplatte verbundenen Griffrohr;
- **Fig. 2:**: eine Seitenansicht der in **Fig. 1** dargestellten Stützgriff-Anordnung mit einem das Griffrohr abstützenden Stützholm;
- **Fig. 3:**: eine Teilschnittdarstellung der in **Fig. 2** dargestellten Stützgriff-Anordnung.

**Fig. 1** zeigt eine Stützgriff-Anordnung mit einer, wie insbesondere in **Fig. 3** dargestellt, im vorliegenden Fall von einem Dekorgehäuse 23 abgedeckten Montageplatte 21 und einer Griffrohr-Anordnung 22. Wie **Fig. 3** ferner zeigt, ist die Montageplatte 21 auf ihrer Vorderseite 26 gegenüberliegend einer Montagerückwand 27 mit zwei parallel zueinander und auskragend ungeordneten Lagerwangen 28, 29 versehen, die zur Ausbildung einer Schwenklageranordnung 50 eine Schwenkachse 33 zwischen sich aufnehmen. Wie in **Fig. 1** durch den Richtungspfeil angedeutet, kann das Griffrohr 36 um die Schwenkachse 33 nach oben aus der in **Fig. 1** dargestellten Benutzungsstellung in eine Nichtbenutzungsstellung vcrschwcnkt werden kann, in der das Griffrohr 36 gegen eine Befestigungswand 24 verschwenkt ist, die zur Wandbefestigung der Montageplatte 21 dient.

Zur Lagerung auf der Schwenkachse 33 ist in einem der Montageplatte 21 zugewandten Anschlussende 35 des Griffrohrs 36 ein Anschlussstück 37 eingesetzt, das an seinem der Montageplatte 21 zugewandten Ende mit einer durch eine Abflachung gebildeten Stützfläche 45 versehen ist, mit der das Anschlussstück 37 in der in **Fig. 3** dargestellten Benutzungsstellung abstützend gegen einen an der Montageplatte 21 ausgebildeten Stützanschlag 46 anliegt.

Wie insbesondere **Fig. 2** zeigt, ist das im Falle des vorliegenden Ausführungsbeispiels als Vierkantrohr ausgebildete Griffrohr 36 mit einem Stützholm 66 versehen, der sich zur Versteifung des Griffrohrs 36 unterhalb des Griffrohrs 36 mit einer Stützlänge zwischen zwei Anschlusseinrichtungen 67, 68 erstreckt und über die Anschlusseinrichtungen 67, 68 kraftschlüssig mit dem Griffrohr 36 verbunden ist. Dabei weist die der Montageplatte 21 zugewandte bzw. dem Anschlussende 35 des Griffrohrs 36 zugeordnete Anschlusseinrichtung 67, wie inbesondere in **Fig. 3** dargestellt, einen Verbindungsstab 69 auf, mit einer Stabhülse 70, in der eine Verbindungsschraube 71 geführt ist, die das Anschlussende 35 des Griffrohrs 36 mit einem Anschlussende 72 des Stützholms 66 verspannt. Hierzu ist ein Gewindeende der Verbindungsschraube 71 in das Anschlussstück 37 des Griffrohrs 36 eingeschraubt und ein Schraubenkopf 73 stützt sich auf einem im Stützholm 66 angeordneten Anschlussstück 74 ab.

Zur Ausbildung der Anschlusseinrichtung 68 ist an dem im vorliegenden Fall als Rohr ausgebildeten Stützholm 66 ein abgewinkeltes Anschlussende 75 ausgebildet, das unter Ausbildung eines spitzen Anschlußwinkels α zwischen dem Griffrohr 36 und dem Anschlusscnde 75 in ein freies Griffrohrende 76 einmündet. Dabei ist zwischen dem freien Griffrohrende 76 bzw. benachbart dem freien Griffrohrende 76 eine Eingriffsverbindung 77 ausgebildet, derart, dass das Anschlussende 75 durch eine Eintrittsöffnung 78 in das Griffrohr 36 eingeführt ist und sich ein axiales Stützende 79 des Stützholms 66 an einem durch eine Rohrinnenwand 80 gebildeten Stützanschlag 81 abstützt.

Wie **Fig. 2** ferner zeigt, ist ein Öffnungsrand 82 der Eintrittsöffnung 78 in einer durch einen Öffnungsquerschnitt 85 der Eintrittsöffnung definierten Öffnungsebene korrespondierend zum Umfang des Anschlussendes 75 ausgebildet, so dass das Anschlussende 75 im wesentlichen ohne Ausbildung eines wahrnehmbaren Spaltes zwischen dem Öffnungsrand 82 und dem Umfang des Anschlussendes 75 in das Griffrohr 36 eintritt.

Bei der in **Fig. 2** dargestellten Ausführungsform des Stützholms 66 weist dieser einen im wesentlichen parallel zum Griffrohr 36 verlaufenden Horizontalteil 83 auf, der an das Anschlussende 75 im Bereich der Anschlusseinrichtung 68 zum Griffrohr 36 hin abgewinkelt ist. Der dabei bevorzugt ausgewählte Schrägungswinkel α beträgt im vorliegenden Fall etwa 45°, so dass sich das Anschlussende 75 in Richtung der durch Belastung des Griffrohrs 36 mit einer senkrechten Stützlast L induzierten Schubkräfte erstreckt. Im weiteren Verlauf des Stützholms 66 werden die aus dem Griffrohr 36 in das Anschlussende 75 übertragenen Stütz- oder Schubkräfte über den Horizontalteil 83 in den Verbindungsstab 69 und schließlich über das Anschlussstück 37 bzw. Anschlussende 35 des Griffrohrs 36 in die Montageplatte 21 abgeleitet.

Zwar liegt im vorliegenden Fall der Stützholm 66 mit einem Holmfortsatz 84 gegen die Montageplatte 21 an, wobei jedoch lediglich Belastungsspitzen über den Holmfortsatz 84 in die Montageplatte 21 abgeleitet werden und somit in der Regel bei einer Benutzung der Stützgriff-Anordnung und der damit einhergehenden Belastung des Griffrohrs 36 durch eine Stützlast L im wesentlichen keine oder nur geringe Kräfte vom Holmfortsatz 84 in die Montageplatte 21 übertragen werden.

## Patentansprüche

1. Stützgriff-Anordnung mit einer Montageplatte (21) zur Wandbefestigung der Anordnung an einer Befestigungswand (24) und einem Griffrohr (36), das mit einem Anschlussende (35) kraftschlüssig mit der Montageplatte (21) verbunden ist, und mit einem das Griffrohr (36) versteifenden und sich unterhalb des Griffrohrs (36) erstreckenden Stützholm (66), der das Griffrohr (36) bei Einwirkung einer Stützlast gegen Durchbiegung versteift, wobei der Stützholm (66) mittels einer ersten und einer zweiten durch die Stützlänge des Stützholms (66) voneinander beabstandeten Anschlusseinrichtung (67, 68) kraftschlüssig mit dem Griffrohr (36) verbunden ist, wobei zur Ausbildung der einem freien (Griffrohrende (76) zugeordneten zweiten Anschlusseinrichtung (68) zwischen einem Anschlussende (75) des Stützholms (66) und dem Griffrohr (36) eine Eingriffsvcrbindung (77) ausgebildet ist, derart, dass das Anschlussende (75) und das Griffrohr (36) einen spitzen Anschlußwinkcl einschließen, **dadurch gekennzeichnet,**
**dass** das Anschlussende (75) durch eine Eintrittsöffnung (78) in das Griffrohr (36) eingeführt ist, derart, dass sich ein axiales Stützende (79) des Stützholms (66) an einem durch eine Rohrinnenwand (80) des Griffrohrs (36) gebildeten Stützanschlag (81) abstützt und
die Eintrittsöffnung (78) einen Öffnungsrand (82) aufweist, der korrespondierend zum Umfang des Anschlussendes (75) in einer durch einen Öffnungsquerschnitt (85) der Eintrittsöffnung (78) definierten Öffnungsebene verläuft.

2. Stützgriff-Anordnung nach Anspruch 1,
**dadurch gekennzeichnet,**
**dass** das Stützende (79) des Stützholm (66) eine an eine Anschlagfläche des Stützanschlags (81) angeschmiegte Stirnfläche aufweist.

3. Stützgriff-Anordnung nach einem der vorangehenden Ansprüche,
**dadurch gekennzeichnet,**
**dass** der Stützanschlag (81) durch eine gegen die Rohrinnenwand (80) anliegende Stützplatte gebildet ist.

4. Stützgriff-Anordnung nach einem der vorangehenden Ansprüche,
**dadurch gekennzeichnet,**
**dass** zur Ausbildung der kraftschlüssigen Verbindung zwischen dem Griffrohr (36) und der Montageplatte (21) das Anschlussende (35) des Griffrohrs (36) starr mit der Montageplatte (21) verbunden ist und sich der Stützholm (66) zur Ausbildung der ersten Anschlusseinrichtung (67) mit einem Stützholmende an der Montageplatte (21) oder der Befestigungswand (24) abstützt.

5. Stützgriff-Anordnung nach einem der Ansprüche 1 bis 3,
**dadurch gekennzeichnet,**
**dass** zur Ausbildung der kraftschlüssigen Verbindung zwischen dem Griffrohr (36) und der Montageplatte (21) das Anschlussende (35) des Griffrohrs mittels einer Schwenkgelenkanordnung (50) um eine horizontale Schwcnkachsc (33) verschwenkbar mit der Montageplatte (21) verbunden ist, und der Stützholm (66) zur Ausbildung der ersten Anschlusseinrichtung (67) über einen Verbindungsstab (69) kraftschlüssig mit dem Anschlussende (35) des Griffrohrs (36) verbunden ist.

6. Stützgriff-Anordnung nach Anspruch 5,
**dadurch gekennzeichnet,**
**dass** zur Ausbildung der kraftschlüssigen Verbindung zwischen dem Griffrohr (36) und dem Stützholm (66) der Verbindungsstab (69) lösbar mit dem Griffrohr (36) und/oder dem Stützholm (66) verbunden ist.

7. Stützgriff-Anordnung nach Anspruch 6,
**dadurch gekennzeichnet,**
**dass** der Verbindungsstab (69) eine Stabhülse (70) aufweist, die vermittels einer in der Stabhülse (70) aufgenommenen Verbindungsschraube (71) sowohl mit dem Griffrohr (36) als auch mit dem Stützholm (66) kraftschlüssig verbunden ist.

## Claims

1. A support handle assembly comprising a mounting plate (21) for attaching the assembly to an attachment wall (24) and a handle tube (36), a connection end (35) of the handle tube (36) being connected to the mounting plate (21) in a force-fitting manner, and comprising a support beam (66) stiffening the handle tube (36) and extending below the handle tube (36), the support beam (66) stiffening the handle tube (36) against bending when a support load acts thereon, the support beam (66) being connected to the handle tube (36) in a force-fitting manner by means of first and second connection devices (67, 68) spaced apart by the support length of the support beam (66), an engagement connection (77) being formed between a connection end (75) of the support beam (66) and the handle tube (36) so as to form the second connection device (68) associated with a free handle tube end (76), the engagement connection (77) being formed in such a manner that the connection end (75) and the handle tube (36) form an acute connection angle,
**characterized in that**
the connection end (75) is inserted into the handle tube (36) through an entrance opening (78) in such a manner that an axial support end (79) of the support beam (66) is supported on a support stop (81) formed by an inner tube wall (80) of the handle tube (36), and the entrance opening (78) has an opening edge (82) which, correspondingly to the circumference of the connection end (75), extends in an opening plane defined by an opening cross-section (85) of the entrance opening (78).

2. The support handle assembly according to claim 1,
**characterized in that**
the support end (79) of the support beam (66) has a front surface that is in tight contact with a stop surface of the support stop (81).

3. The support handle assembly according to any one of the preceding claims,
**characterized in that**
the support stop (81) is formed by a support plate abutting against the inner tube wall (80).

4. The support handle assembly according to any one of the preceding claims,
**characterized in that**
to form the force-fitting connection between the handle tube (36) and the mounting plate (21), the connection end (35) of the handle tube (36) is rigidly connected to the mounting plate (21) and a support beam end of the support beam (66) is supported on the mounting plate (21) or on the attachment wall (24) to form the first connection device (67).

5. The support handle assembly according to any one of claims 1 to 3,
**characterized in that**
to form the force-fitting connection between the handle tube (36) and the mounting plate (21), the connection end (35) of the handle tube is connected to the mounting plate (21) by means of a pivoting hinge assembly (50) so as to be pivotable about a horizontal pivot axis (33), and the support beam (66) is connected to the connection end (35) of the handle tube (36) in a force-fitting manner via a connection rod (69) to form the first connection device (67).

6. The support handle assembly according claim 5,
**characterized in that**
the connection rod (69) is connected to the handle tube (36) and/or to the support beam (66) in a detachable manner to form the force-fitting connection between the handle tube (36) and the support beam (66).

7. The support handle assembly according claim 6,
**characterized in that**
the connection rod (69) has a rod sleeve (70) connected to both the handle tube (36) and the support beam (66) in a force-fitting manner by means of a connection screw (71) housed in the rod sleeve (70).

## Revendications

1. Agencement de poignée d'appui comprenant une plaque de montage (21) destinée à fixer l'agencement à un mur de fixation (24) et un tube de poignée (36), dont une extrémité de raccordement (35) est reliée à la plaque de montage (21) par liaison à force, et comprenant une barre d'appui (66) rigidifiant le tube de poignée (36) et s'étendant au-dessous du tube de poignée (36), la barre d'appui (66) rigidifiant le tube de poignée (36) contre la flexion sous l'action d'une force d'appui, la barre d'appui (66) étant reliée au tube de poignée (36) par liaison à force au moyen des premiers et deuxièmes dispositifs de raccordement (67, 68) espacés par la longueur d'appui de la barre d'appui (66), une liaison par engagement étant formée entre une extrémité de raccordement (75) de la barre d'appui (66) et le tube de poignée (63) afin de former le deuxième dispositif de raccordement (68) associé à une extrémité de tube de poignée (76) libre, la liaison par engagement étant formée de telle manière que l'extrémité de raccordement (75) et le tube de poignée (36) forment un angle de raccordement aigu,
**caractérisé en ce que**
l'extrémité de raccordement (75) est insérée dans le tube de poignée (36) à travers une ouverture d'entrée (78) de telle manière qu'une extrémité d'appui axiale (79) de la barre d'appui (66) s'appuie sur un arrêt d'appui (81) formé par un mur de tube interne (80) du tube de poignée (36) et l'ouverture d'entrée (78) a un bord d'ouverture (82) s'étendant, de manière correspondante à la circonférence de l'extrémité de raccordement (75), dans un plan d'ouverture défini par une section transversale d'ouverture (85) de l'ouverture d'entrée (78).

2. Agencement de poignée d'appui selon la revendication 1,
**caractérisé en ce que**
l'extrémité d'appui (79) de la barre d'appui (66) a une surface frontale s'appliquant sur une surface d'arrêt de l'arrêt d'appui (81).

3. Agencement de poignée d'appui selon l'une quelconque des revendications précédentes,
**caractérisé en ce que**
l'arrêt d'appui (81) est formé par une plaque d'appui étant en butée contre le mur de tube interne (80).

4. Agencement de poignée d'appui selon l'une quelconque des revendications précédentes,
**caractérisé en ce que**
pour la formation de la liaison à force entre le tube de poignée (36) et la plaque de montage (21), l'extrémité de raccordement (35) du tube de poignée (36) est connectée rigidement à la plaque de montage (21) et une extrémité de la barre d'appui (66) s'appuie sur la plaque de montage (21) ou sur le mur de fixation (24) afin de former le premier dispositif de raccordement (67).

5. Agencement de poignée d'appui selon l'une quelconque des revendications 1 à 3,
**caractérisé en ce que**
pour la formation de la liaison à force entre le tube de poignée (36) et la plaque de montage (21), l'extrémité de raccordement (35) du tube de poignée (36) est reliée à la plaque de montage (21) de manière pivotante autour d'un axe de pivotement (33) horizontal au moyen d'un agencement de joint de pivotement (50), et la barre d'appui (66) est reliée par liaison à force à l'extrémité de raccordement (35) du tube de poignée (36) par l'intermédiaire d'une tige de liaison (69) afin de former le premier dispositif de raccordement (67).

6. Agencement de poignée d'appui selon la revendication 5,
**caractérisé en ce que**
la tige de liaison (69) est reliée au tube de poignée (36) et/ou à la barre d'appui (66) de manière détachable afin de former la liaison à force entre le tube de poignée (36) et la barre d'appui (66).

7. Agencement de poignée d'appui selon la revendication 6,
**caractérisé en ce que**
la tige de liaison (69) a une gaine de tige (70) reliée au tube de poignée (36) et à la barre d'appui (66) par liaison à force au moyen d'une vis de liaison (71) logée dans la gaine de tige (70).
